# EUROPÄISCHE PATENTSCHRIFT

(11) **EP 0 569 004 B1**
(45) Veröffentlichungstag und Bekanntmachung des Hinweises auf die Patenterteilung: **20.03.1996**
(21) Anmeldenummer: 93107337.3
(22) Anmeldetag: 06.05.1993
(51) Int. Cl.: H05F 1/02, H01T 19/00

(54) **Vorrichtung zum Verändern des statischen elektrischen Potentials einer aus Isoliermaterial gebildeten Oberfläche**
Device for changing the static electric potentials of an insulating material surface
Dispositif pour changer potentiel statique électrique d'une surface en matière isolante

(30) Priorität: 06.05.1992 DE 4214975
(43) Veröffentlichungstag der Anmeldung: 10.11.1993
(73) Patentinhaber: Keesmann, Till, D-69115 Heidelberg (DE)
(72) Erfinder: Keesmann, Till, D-69115 Heidelberg (DE)
(74) Vertreter: Clemens, Gerhard, Dr.-Ing.

(56) Entgegenhaltungen:
- EP-A- 0 295 431

## Beschreibung

Die Erfindung betrifft eine Vorrichtung zum Verändern des statischen elektrischen Potentials einer aus Isoliermaterial gebildeten Oberfläche mit Hilfe einer Elektrode, deren aktive Oberfläche der aus Isoliermaterial gebildeten Oberfläche zugekehrt ist und eine Feinstruktur aufweist, deren Strukturelemente Ausgangspunkte einer Koronaentladung sind.

Aus der EP 0295431 B1 ist eine Vorrichtung dieser Art bekannt, bei der die aktiven Elemente die Spitzen nichtmetallischer, elektrisch leitfähiger Fasern sind, die büschelartig einzeln längs nebeneinander angeordnet sind, und zwar zu etwa 100.000 Faserenden pro Quadratzentimeter. Auf diese Weise erzielt man in der aktiven Oberfläche eine Feinstruktur, die das Entstehen einer Koronaentladung, die von der gesamten aktiven Oberfläche ausgeht, begünstigt. Eine solche Koronaentladung ist fiir eine gesteuerte Potentialveränderung günstig.

Um die angestrebte Wirkung zu erzielen, ist es wichtig, daß einzelne aktive Elemente hinsichtlich des Potentials gleich günstig liegen, damit sich die Koronaentladung gleichmäßig verteilt und nicht auf günstig gelegene lokale Bezirke konzentriert.

Aufgabe der Erfindung ist es, eine Vorrichtung der eingangs genannten Art mit einer möglichst hohen Feinstruktur in der aktiven Oberfläche unter Berücksichtigung der zuvor genannten Funktionsbedingungen zu schaffen, die möglichst einfach reproduzierbar herstellbar ist.

Die Erfindung löst diese Aufgabe dadurch, daß die Strukturelemente Fullerenmoleküle sind.

Unter Fullerenen werden sogenannte Käfigmoleküle aus sphärisch angeordneten C-Atomen verstanden, vorzugsweise mit der chemischen Summenformel C₂ₙ,wobei sich n = 30, also die Summenformel C₆₀ besonders bewährt hat.

Gemäß einer Ausführungsform der Erfindung sind die Strukturelemente zumindest teilweise als Fulleren derivate und/oder Heterofullerene oder Heterofulleren derivate ausgebildet. Die Strukturelemente können auch teilweise als Fulleren - oder Heterofullerenfragmente ausgebildet sein.

Nach der Erfindung übernehmen einzelne Fullerenmoleküle die Funktion der Faserenden bei der bekannten Vorrichtung. Fullerenmoleküle kann man, einfacher jedenfalls als Faserbüschel, in der gewünschten Struktur anordnen und man kann auch die Leitfähigkeit sehr differenziert steuern, in dem man die Fullerene durch Dotierung, insbesondere mit Atomen oder Molekülen aus der Gruppe der Halogene oder Alkalimetalle, in der gewünschten Weise leitfähig macht.

Für ein dotiertes Fullerenmolekül ergibt sich die Summenformel XᵣC₂ₙ
mit X = H, Li, Na, K, Rb, Cs und/oder Fr
mit r = 0, 1, 2, ..., vorzugsweise 1
mit n = 16, 17, 18, ..., vorzugsweise 30.

Die Fremdatome X sind dem Fulleren durch Dotierung, Einlagerung, Anlagerung und/oder Beimischung zugefügt. Ein dotiertes Fulleren mit der Summenformel K₃C₆₀ ist besonders bevorzugt.

Man kann die Fullerene unterschiedlich auftragen, zum Beispiel mit Hilfe von Laser. Vorteilhaft ist elektrolytischer Auftrag, weil er einfach zu handhaben ist und den Auftrag der Käfigmoleküle leicht steuerbar macht, beispielsweise durch elektrische Felder.

Vorteilhaft und leicht sehr präzise steuerbar ist es auch, wenn man die Fullerene, die die aktive Oberfläche bilden, auf den Kristallflächen eines Halbleiters, vorzugsweise Galliumarsenid, Gallium-Aluminiumarsenid, Aluminium-Galliumarsenid, Indiumphosphid oder Indiumgalliumarsenid, aufwachsen läßt. Der Halbleiter kann dann gleichzeitig als Stromzuleitung zu den Fullerenen dienen.

Die die aktive Oberfläche bildenden Fullerene sind vorzugsweise in Form einer monomolekularen Schicht mit Kristallstruktur aufgetragen. Dann ergibt sich über die ganze aktive Oberfläche ein gleichförmiges Muster der elektrisch aktiven Elemente.

Die Fullerene einer monomolekularen Schicht können in einer einzigen Ebene angeordnet sein, es kann sich um gleichgroße Moleküle handeln, es kann sich um gleichdotierte Moleküle handeln und/oder diese Moleküle können hinsichtlich ihrer Dotierung sphärisch identisch in der Schicht angeordnet sein.

Man kann die monomolekulare Schicht aber auch hinsichtlich der aufgeführten Kriterien unterschiedlich gestalten, allerdings unter Wahrung eines Rasters, das eine gleichmäßige Verteilung der aktiven Elemente bedingt. Eine dementsprechende Ausgestaltung ist dadurch gekennzeichnet, daß die die aktive Oberfläche bildenden Fullerene in mehrere Gruppen unterteilt sind, daß die Fullerene der einzelnen Gruppen gemischt, ein Raster bildend angeordnet sind, daß die Fullerene einer Gruppe unter sich gleichgroß, gleichdotiert und mit Bezug auf ihre Dotierung sphärisch gleich orientiert angeordnet sind und daß die Fullerene unterschiedlicher Gruppen sich hinsichtlich Größe, Dotierung, sphärischer Anordnung und/oder ihrer Anordnung in verschiedenen Ebenen voneinander unterscheiden.

Die Erfindung wird nun anhand der beigefügten Zeichnung näher erläutert.

In der Zeichnung zeigt:
- Figur 1: eine Vorrichtung nach der Erfindung abgebrochen perspektivisch,
- Figur 2, 3 und 4: ein Rasterbild und
- Figur 5: eine Tabelle.

In Figur 1 ist mit 1 ein metallisch leitender Tragkörper bezeichnet, der mit einer halbleitfähigen, kristallinen Galliumarsenid-Schicht 2 beschichtet ist. Auf die Schicht 2 ist eine monomolekulare Schicht 3 aus Fullerenmolekülen 4, 5 aufgewachsen oder elektrolytisch aufgetragen, deren Molekülanordnung eine Kristallstruktur, im vorliegenden Fall ein regelmäßiges Spalten- und Zeilenmuster, zugrundeliegt, bedingt durch die Kristallstruktur der Galliumarsenid-Schicht 2.

Die einzelnen Fullerenmoleküle sind durch Dotierung leitfähig gemacht und bilden, jedes für sich, Ausgangspunkt einer Koronaentladung, die hervorgerufen wird durch eine Potentialdifferenz zwischen der Schicht 3 und der gegenüberliegenden Oberfläche 6 eines aus Isoliermaterial gebildeten Elementes 7, deren statisches elektrisches Potential durch die Koronaentladung verändert werden soll.

Gemäß einiger Abänderungen bestehen die die aktive Oberfläche bildenden Fullerenmoleküle aus zwei oder drei Gruppen, von denen diejenigen der ersten Gruppe gemäß Figur 2, 3 und 4 mit A, diejenigen der zweiten Gruppe mit B und diejenigen der dritten Gruppe mit C bezeichnet sind. Die Moleküle sind im Raster angeordnet wie das in Figur 2 bis 4 durch die Anordnung der Buchstaben angedeutet ist. Die Moleküle der einzelnen Gruppen können sich unterscheiden, wie dies nun anhand der Figur 5 erläutert wird.

In Zeile I aus Figur 5 sind drei unter sich gleiche und gleichdotierte Fullerenmoleküle angezeigt, die sich jedoch hinsichtlich ihrer durch einen schwarzen Punkt gekennzeichneten Dotierung in ihrer sphärischen Anordnung unterscheiden.

In Zeile II sind drei unter sich gleiche Fullerenmoleküle dargestellt, die jedoch unterschiedlich dotiert sind; das eine Molekül mit zwei Dotierungselementen, das nächste mit einem Dotierungselement und das letzte mit drei Dotierungselementen.

In Zeile III sind Fullerenmoleküle dargestellt, die sich durch ihre Größe unterscheiden.

In Zeile IV sind Fullerenmoleküle dargestellt, die sich durch die Art der eingesetzten Dotierung unterscheiden, was zeichnerisch zum Ausdruck gebracht ist, indem die Dotierung einmal durch einen Kreis, einmal durch ein Dreieck und einmal durch ein Viereck dargestellt ist.

In Zeile V sind identische Fullerenmoleküle dargestellt, die jedoch in unterschiedlichen Ebenen 10, 11, 12 angeordnet sind, wobei die beiden außen gelegenen Ebenen 10 und 12 einen Abstand in der Größenordnung des Durchmessers eines Fullerenmoleküls aufweisen.

In Zeile VI sind die Fullerenmoleküle mit dem Leitfähigkeitstyp p, n und p dotiert.

Der ersten Gruppe, gekennzeichnet durch den Buchstaben A, sind diejenigen Moleküle der Zeilen I bis V zugeordnet, die in Spalte A stehen und so fort für Spalte B und Spalte C. Die Zeilen I bis VI definieren in Verbindung mit Figur 2 jeweils ein Ausführungsbeispiel für sich. Entsprechendes gilt für die Figuren 3 und 4. Bei diesen sich daraus ergebenden 3 x 6 = 18 Ausführungsbeispielen unterscheiden sich die Fullerene immer nur durch ein einziges Kriterium. Es sind weitere Ausführungsbeispiele möglich, bei denen sich die Moleküle der einzelnen Gruppen A, B und C durch zwei, drei oder mehr derjenigen durch die Zeilen I bis V definierten Kriterien unterscheiden.

Weitere Abänderungen sind möglich, indem man mehr als drei Gruppen einsetzt. Man kann auch in Abänderung des Rasters nach Figur 2 den einzelnen Gruppen eine unterschiedliche Anzahl von Mitgliedern zuordnen. Wesentlich ist nur, daß sich in der aktiven Oberfläche ein durchgehend gleichförmiges Raster ergibt, so daß die aktiven Elemente gleichmäßig über die aktive Oberfläche verteilt sind. Es können dann sämtliche eingesetzte Fullerenmoleküle einer monomolekularen Schicht aktive Elemente bilden, es können aber auch, je nach der Anordnung, nur ausgewählte Moleküle einer monomolekularen Schicht aktive Elemente bilden, zum Beispiel nur die Moleküle A bei den Ausführungsbeispielen gemäß Zeile V aus Figur 5.

## Patentansprüche

1. Vorrichtung zum Verändern des statischen elektrischen Potentials einer aus Isoliermaterial gebildeten Oberfläche mit Hilfe einer Elektrode, deren aktive Oberfläche der aus Isoliermaterial gebildeten Oberfläche zugekehrt ist und eine Feinstruktur aufweist, deren Strukturelemente Ausgangspunkte einer Koronaentladung sind, dadurch gekennzeichnet,
daß die Strukturelemente (4, 5) Fullerenmoleküle sind.

2. Vorrichtung nach Anspruch 1, dadurch gekennzeichnet,
daß die Strukturelemente zumindest teilweise als Fulleren, derivate und/oder als Heterofullerene oder Heterofulleren derivate ausgebildet sind.

3. Vorrichtung nach Anspruch 1 oder 2, dadurch gekennzeichnet,
daß durch Dotierung oder Einlagerung leitfähig gemachte Fullerene eingesetzt sind.

4. Vorrichtung nach einem der vorhergehenden Ansprüche, dadurch gekennzeichnet,
daß die Fullerene elektrolytisch aufgetragen sind.

5. Vorrichtung nach Anspruch 1 oder 2, dadurch gekennzeichnet,
daß die Fullerene auf die Kristallflächen eines Halbleiters, vorzugsweise Galliumarsenid, Gallium-Aluminiumarsenid, Aluminium-Galliumarsenid, Indiumphosphid oder Indiumgalliumarsenid, aufgewachsen sind.

6. Vorrichtung nach einem der vorhergehenden Ansprüche, dadurch gekennzeichnet,
daß die die aktive Oberfläche bildenden Fullerene in Form einer monomolekularen Schicht (3), insbesondere unter Zugrundelegung einer Kristallstruktur, aufgetragen sind.

7. Vorrichtung nach einem der vorhergehenden Ansprüche, dadurch gekennzeichnet,
daß für die aktive Oberfläche gleichgroße Fullerene eingesetzt sind.

8. Vorrichtung nach einem der vorhergehenden Ansprüche, dadurch gekennzeichnet,
daß für die aktive Oberfläche gleichdotierte Fullerene eingesetzt sind.

9. Vorrichtung nach einem der vorhergehenden Ansprüche, dadurch gekennzeichnet,
daß die die aktive Oberfläche bildenden Fullerene hinsichtlich ihrer Dotierung mit gleicher sphärischer Orientierung angeordnet sind.

10. Vorrichtung nach einem der Ansprüche 1 bis 8, dadurch gekennzeichnet,
daß die die aktive Oberfläche bildenden Fullerene in mehrere Gruppen unterteilt sind,
daß die Fullerene der einzelnen Gruppen gemischt, ein Raster bildend angeordnet sind,
daß die Fullerene einer Gruppe unter sich gleichgroß, gleichdotiert und mit Bezug auf ihre Dotierung sphärisch gleich orientiert angeordnet sind und
daß die Fullerene unterschiedlicher Gruppen sich hinsichtlich Größe, Dotierung, sphärischer Anordnung und/oder ihrer Anordnung in verschiedenen Ebenen voneinander unterscheiden.

## Claims

1. Device for changing the static electric potential of a surface formed from insulating material with the aid of an electrode, the active surface of which is turned towards the surface formed from insulating material and has a fine structure, the structure elements of which are starting points of a corona discharge, characterised in that the structure elements (4, 5) are fullerene molecules.

2. Device according to Claim 1, characterised in that the structure elements are formed at least in part as fullerene derivatives and/or as heterofullerenes or heterofullerene derivatives.

3. Device according to Claim 1 or 2, characterised in that fullerenes made conductive by doping or inclusion are employed.

4. Device according to one of the preceding claims, characterised in that the fullerenes are electrolytically applied.

5. Device according to Claim 1 or 2, characterised in that the fullerenes are grown onto the crystal faces of a semiconductor, preferably gallium arsenide, gallium-aluminium arsenide, aluminium-gallium arsenide, indium phosphide or indium-gallium arsenide.

6. Device according to one of the preceding claims, characterised in that the fullerenes forming the active surface are applied in the form of a monomolecular layer (3), in particular based on a crystal structure.

7. Device according to one of the preceding claims, characterised in that fullerenes of the same size are employed for the active surface.

8. Device according to one of the preceding claims, characterised in that fullerenes doped the same are employed for the active surface.

9. Device according to one of the preceding claims, characterised in that the fullerenes forming the active surface are arranged with the same spherical orientation with regard to their doping.

10. Device according to one of Claims 1 to 8, characterised in that the fullerenes forming the active surface are subdivided into a plurality of groups, in that the fullerenes of the individual groups are arranged in a mixed manner, forming a grid, in that the fullerenes of one group are of the same size as one another, are doped the same and are arranged with the same spherical orientation with respect to their doping, and in that the fullerenes of different groups differ from one another with regard to size, doping, spherical arrangement and/or their arrangement in different planes.

## Revendications

1. Dispositif pour modifier le potentiel électrique statique d'une surface constituée par une matière isolante à l'aide d'une électrode dont la surface active est tournée vers la surface constituée par une matière isolante et présente une structure fine dont les éléments de la structure sont des points de départ d'une décharge par effet corona, caractérisé par le fait que les éléments de la structure (4, 5) sont des molécules de fullerène.

2. Dispositif selon la revendication 1, caractérisé par le fait que les éléments de la structure sont réalisés, du moins partiellement, sous la forme de dérivés de fullerène et/ou d hétérofullerène ou de dérivés d hétérofullerène.

3. Dispositif selon la revendication 1 ou 2, caractérisé par le fait que l'on utilise des fullerènes rendus conducteurs par dopage ou par dispersion.

4. Dispositif selon l'une des revendications précédentes, caractérisé par le fait que les fullerènes sont appliqués par voie électrolytique.

5. Dispositif selon la revendication 1 ou 2, caractérisé par le fait que les fullerènes sont élaborés par croissance épitaxiale sur les surfaces des cristaux d'un semi-conducteur, de préférence en arséniure de gallium, en arséniure d'aluminium et de gallium, en arséniure de gallium et d'aluminium, en phosphure d'indium ou en arséniure de gallium et d'indium.

6. Dispositif selon l'une des revendications précédentes, caractérisé par le fait que les fullerènes qui constituent la surface active sont appliqués sous la forme d'une couche monomoléculaire (3), en particulier sur la base d'une structure cristalline.

7. Dispositif selon l'une des revendications précédentes, caractérisé par le fait que l'on utilise pour la surface active des fullerènes de même taille.

8. Dispositif selon l'une des revendications précédentes, caractérisé par le fait que l'on utilise pour la surface active des fullerènes qui sont dopés de la même manière.

9. Dispositif selon l'une des revendications précédentes, caractérisé par le fait que les fullerènes qui constituent la surface active sont disposés avec la même orientation dans l'espace en ce qui concerne leur dopage.

10. Dispositif selon l'une des revendications 1 à 8, caractérisé par le fait :
- que les fullerènes qui constituent la surface active sont répartis en plusieurs groupes,
- que les fullerènes des divers groupes sont mélangés et disposés en formant un réseau,
- que les fullerènes d'un groupe sont entre eux de la même taille, dopés de la même manière et disposés en étant orientés de la même manière dans l'espace en ce qui concerne leur dopage, et :
- que les fullerènes de groupes différents diffèrent entre eux par leur taille, par leur dopage, par leur disposition sphérique et/ou par le fait qu'ils sont disposés dans des plans différents.
